# EUROPÄISCHE PATENTSCHRIFT

(11) **EP 0 439 820 B1**
(45) Veröffentlichungstag und Bekanntmachung des Hinweises auf die Patenterteilung: **08.03.1995**
(21) Anmeldenummer: 90125328.6
(22) Anmeldetag: 22.12.1990
(51) Int. Cl.: H01H 33/66, H01H 1/58

(54) **Vakuumschalter**
Vacuumswitch
Interrupteur à vide

(30) Priorität: 01.02.1990 DE 4002934
(43) Veröffentlichungstag der Anmeldung: 07.08.1991
(73) Patentinhaber: AEG Sachsenwerk GmbH, D-93053 Regensburg (DE)
(72) Erfinder: Stegmüller, Karl, Dipl.-Ing., W-8401 Wiesent (DE)
(74) Vertreter: Breiter, Achim, Dipl.-Ing.

(56) Entgegenhaltungen:
- EP-A- 0 161 349
- DE-A- 3 447 314
- US-A- 3 823 288
- US-A- 4 806 716

## Beschreibung

Die Erfindung betrifft einen Vakuumschalter gemäß dem Oberbegriff des ersten Anspruchs.

Ein bekannter Vakuumschalter dieser Art EP-A-0 161 349 ist mit einer fest eingebauten Vakuumschaltkammer versehen, die einen axial verstellbaren, im Querschnitt runden Kontaktbolzen aufweist. Das aus dem Vakuumschaltkammergehäuse axial herausragende Ende des Kontaktbolzens steht über ein bewegbares Verbindungselement mit einem demgegenüber feststehenden Stromleiter in Verbindung. Das Verbindungselement ist dabei als schwenkbare Kontaktbrücke ausgebildet, die aus zwei parallel zueinander verlaufenden Kontaktmessern aufgebaut ist, welche an einem Ende mit dem Kontaktbolzen und am anderen Ende mit dem feststehenden Kontaktstück in schwenkbeweglicher, elektrisch leitender Gleitanlage steht. Die Enden der Kontaktbrücke liegen dabei jeweils zwischen zwei am Kontaktbolzen wie am feststehenden Kontakt vorgesehenen Anschlägen, welche die Enden der Kontaktbrücke im Kontaktbereich halten. Von Nachteil ist bei diesem Aufbau, daß das so aufgebaute Verbindungselement zwei Gleitkontaktstellen aufweist, so daß auch der an Gleitkontakten unvermeidbare Übergangswiderstand doppelt vorhanden ist. Zudem treten beim Schalten der Vakuumschaltkammer bei den hohen Beschleunigungen am Kontaktbolzen aufgrund der Massenträgheit der Kontaktbrücke Schlagbelastungen an den Anschlägen und damit verbunden entsprechende Schlaggeräusche auf. Dabei muß die radial vom Kontaktbolzen wegführende Kontaktbrücke ausreichend lang ausgebildet sein, damit das axiale Spiel zwischen den Anschlägen und den Enden der Kontaktbrücke zur Vermeidung von hohen Schlagbelastungen und Schlaggeräuschen möglichst klein gehalten werden kann. Mangels einer stabilen Führung der Kontaktbrücke kann diesselbe bei den auftretenden hohen Beschleunigungen auch Schwingbewegungen zwischen den jeweiligen Anschlägen ausführen.

Der Erfindung liegt die Aufgabe zugrunde, bei einem Vakuumschalter gemäß dem Oberbegriff des ersten Anspruchs Maßnahmen zu treffen, durch welche bei einfachem Aufbau eine zuverlässige elektrische Verbindung zwischen dem beweglichen Kontaktbolzen und dem feststehenden Stromleiter erreicht wird.

Die Lösung dieser Aufgabe erfolgt gemäß der Erfindung durch die kennzeichnenden Merkmale des ersten Anspruchs.

Bei einem Aufbau eines Vakuumschalters gemäß der Erfindung ist eine stromführende Verbindung zwischen dem beweglichen Kontaktbolzen und einem zugehörigen feststehenden Stromleiter geschaffen, die als reiner Schiebeschalter ausgebildet ist und bei der nur am jeweils feststehenden Kontaktstück Reibungskräfte und erhöhte Übergangswiderstände auftreten. Zudem kann das feststehende Kontaktstück eng an den Kontaktbolzen herangelegt werden, so daß der mit dem Kontaktbolzen starr verbundene Kontaktarm mit geringer zu bewegender Masse ausgestattet werden kann und keine schwingfähig aufgehängte Masse bildet. Die beiden Kontaktmesser des Schiebekontakts sind dabei auf diametral gegenüberliegend vorgesehenen Abplattungen des Kontaktbolzens starr festgesetzt. Diese Abplattungen bilden stabile Auflageflächen für die umgekröpfte Kontaktmesser zur Anwendung gelangen können, die in einfachen Werkzeugen herstellbar sind. Außerdem erfolgt durch die Gleitbewegung des Schiebekontakts, die parallel zur Verstellrichtung des Kontaktbolzens gerichtet ist, eine selbsttätige Reinigung der Kontaktübergangsstelle, wobei es genügt, die Kontaktstücke des Schiebekontakts nur im Bereich der unmittelbar in Berührung tretenden Kontaktabschnitte zu versilbern. Der bewegliche Kontaktbolzen kann unversilbert ausgeführt werden, weil das damit verbundene Kontaktstück über eine feste Verbindung kontaktiert ist. An diese feste Verbindungsstelle werden nur geringe Anforderungen an die Oberflächenqualität der miteinander in Kontakt tretenden Flächen gestellt. Andererseits kann bei versilberten Kontaktstücken eine höhere Übertemperatur für den Schiebekontakt zugelassen werden. Ein so aufgebauter Schiebekontakt ist einfach im Aufbau und kann bei der Montage bzw. Demontage der Vakuumschaltkammer ohne besonderen Aufwand zusammengesteckt bzw. gelöst werden. Der außenliegende, frei einsehbare Schiebekontakt läßt sich bei Inspektionsarbeiten leicht überprüfen. Der Schiebekontakt kann jedoch auch aus zwei spiegelbildlich und symmetrisch zur Längsachse des Kontaktbolzens angeordneten Messerpaaren bestehen, die mit je einer zugeordneten Kontaktbahn in Gleiteingriff stehen. Dadurch ist eine beidseitige Stromableitungsmöglichkeit geschaffen und es ergibt sich eine praktisch seitenkraftfreie und drehmomentfreie Anordnung der Stromverbindungselemente, so daß die geradlinige Bewegung des Kontaktbolzens beim Schaltvorgang nicht nachteilig beeinflußt wird.

Andere vorteilhafte Ausgestaltungen der Erfindung sind in weiteren Ansprüchen angegeben.

Die Erfindung ist nachfolgend anhand der Zeichnungen eines Ausführungsbeispiels näher erläutert.

Es zeigt:
- Figur 1: einen Vakuumschalter mit einer fest eingebauten Vakuumschaltkammer mit einem Schiebekontakt am verstellbaren Kontaktbolzen,
- Figur 2: einen vergrößerten Ausschnitt im Bereich des Kontaktbolzens und des Schiebekontakts in einer Seitenansicht und
- Figur 3: eine Draufsicht gemäß Figur 2 bei geschnittenem Kontaktbolzen.

Bei einem schematisch in Figur 1 angedeuteten Vakuumschalter ist eine Vakuumschaltkammer 1 mit einem feststehenden Kontaktbolzen 2 an einem als Stromleiter ausgebildeten Träger 3 festgesetzt. Diametral gegenüberliegend ragt aus dem Gehäuse der Vakuumschaltkammer 1 ein verstellbarer Kontaktbolzen 4 heraus, der über einen bei 5 angedeuteten Schiebekontakt mit einem weiteren feststehenden Stromleiter 6 kontaktiert ist. Außerdem greift das freie Ende 7 des verstellbaren Kontaktbolzens 4 in eine ortsfeste Gleitführung ein, die in einer Halteschiene 8 vorgesehen ist. Der Schiebekontakt 5 besteht aus einem ersten Kontaktstück 51, das aus zwei parallel zueinander verlaufenden Kontaktmessern gebildet ist. Dieses Kontaktstück sitzt einerseits fest verschraubt oder verschweißt auf einer durch Stauchen oder Fräsen gebildeten beidseitigen Abplattung des verstellbaren Kontaktbolzens 4, wobei je ein Kontaktmesser flächig in elektrisch leitender Verbindung auf der jeweiligen Abplattung 9 aufsitzt. Die Kontaktmesser 51 stehen radial zur Längsachse 10 des verstellbaren Kontaktbolzens 4 und sind daran starr festgesetzt. Die vom Kontaktbolzen 4 wegweisenden freien Endabschnitte 52 der Kontaktmesser 51 sind durch senkrecht zur Achse 10 gerichtete Schlitze 11 gefiedert ausgebildet und stellen so eine Mehrpunktverbindung mit einem zweiten Kontaktstück 53 des Schiebekontakts 5 her. Das zweite Kontaktstück 53 erstreckt sich parallel zur Achse 10 und bildet an gegenüberliegenden Seitenflächen Kontaktflächen 54 für die daran unter Kontaktdruck aufliegenden Endabschnitte 52 der Kontaktmesser 51. Zur Erzeugung der erforderlichen Kontaktkraft stehen die als Paar zusammenwirkenden Kontaktmesser 51 unter der Kraft einer gemeinsamen Spannfeder 12, welche auf der Außenseite eines Kontaktmessers aufsitzt und über einen am zweiten Kontaktmesser gehaltenen und das erste Kontaktmesser sowie die Spannfeder 12 frei durchdringenden Spannbolzen 13 die beiden Kontaktmesser in reibschlüssiger Anlage mit den Kontaktflächen 54 des zweiten Kontaktstücks 53 hält. Die äußeren Enden der Kontaktmesser 51 sind hornförmig nach außen gebogen, während die dem Kontaktbolzen 4 zugewandten Kanten 14 des feststehenden Kontaktstücks 53 abgefast sind, um den Schiebekontakt 5 auch bei fertigmontierter Spannfeder 12 beim Einbau der Vakuumschaltkammer 1 einfach zusammenstecken zu können.

Der Schiebekontakt 5 ist vorzugsweise gemäß Figur 1 und der in Figur 3 gestrichelt angedeuteten Ergänzung aus zwei seitlich radial zur Längsachse 10 des Kontaktbolzens 4 angeordneten Messerpaaren 51 und je einem feststehenden Kontaktstück 53 in spiegelsymmetrischer Anordnung ausgebildet. Die einer Abplattung 9 zugeordneten Kontaktmesser 51 sind dabei einstückig spiegelbildlich aufgebaut, wobei die einem feststehenden Kontaktstück 53 zugeordneten Kontaktmesser 51 je mit einer Spannfeder 12 ausgerüstet sind. Hierdurch wird eine beidseitige Stromableitung erzielt, wobei sich durch die beidseitigen, symmetrisch aufgebauten Kontaktmesserpaare beim Bewegen des Kontaktbolzens 4 praktisch keine seitlichen Kräfte oder Drehmomente am Kontaktbolzen 4 aufbauen können. Die für den Schaltvorgang der Vakuumschaltkammer notwendige Geradführung des Kontaktbolzens 4 wird durch den Schiebekontakt 5 somit nicht nachteilig beeinflußt. Die am gegebenenfalls doppelt ausgeführten Schiebekontakt 5 auftretenden Reibungskräfte dämpfen zudem beim Schaltvorgang gegebenenfalls auftretende Schwingungen am Kontaktbolzen 4.

## Patentansprüche

1. Vakuumschalter mit einer fest eingebauten Vakuumschaltkammer (1), die einen verstellbaren Kontaktbolzen (4) aufweist, der über einen bewegbaren, radial abstehenden und daran angesetzten Kontaktarm aus zwei parallel zueinander verlaufenden Kontaktmessern (51) mit einer parallel zum Kontaktbolzen (4) verlaufenden, an einem demgegenüber feststehenden Stromleiter (6) festgesetzten Kontaktbahn (54) eines zweiten Kontaktstücks (53) in Gleitanlage steht, dadurch gekennzeichnet, daß der Kontaktbolzen (4) diametral gegenüberliegend Abplattungen (9) aufweist, auf welchen je ein Kontaktmesser (51) starr festgesetzt ist, deren freie Endabschnitte (52) nach Art eines Schiebeschalters (5) das zweite Kontaktstück (53) kontaktieren.

2. Vakuumschalter nach Anspruch 1, dadurch gekennzeichnet, daß die Kontaktmesser (51) unter der Kraft einer gemeinsamen Spannfeder (12) auf den Kontaktbahnen (54) aufliegen.

3. Vakuumschalter nach Anspruch 1 oder 2, dadurch gekennzeichnet, daß die freien Endabschnitte (52) der Kontaktmesser (51) im Bereich der Kontaktbahn (54) senkrecht zur Schieberichtung wenigstens einen Schlitz (11) aufweisen.

4. Vakuumschaltkammer nach Anspruch 1 oder einem der folgenden, dadurch gekennzeichnet, daß der Schiebekontakt (5) zwei seitlich symmetrisch zur Längsachse (10) des Kontaktbolzens (4) angeordnete Messerpaare (51) mit je einem feststehenden Kontaktstück (53) aufweist.

5. Vakuumschaltkammer nach Anspruch 4, dadurch gekennzeichnet, daß die Kontaktmesser (51) einstückig spiegelbildlich aufgebaut und am Kontaktbolzen (4) befestigt sind.

6. Vakuumschalter nach Anspruch 1 oder einem der folgenden, dadurch gekennzeichnet, daß der Kontaktbolzen (4) an seinem freien Ende (7) in einer Gleitführung zentriert ist.

## Claims

1. Vacuum switch having a permanently fitted vacuum switch chamber (1), which has a movable contact pin (4) in sliding contact, via a movable, radially projecting contact arm extending therefrom and composed of two mutually parallel contact blades (51), with a contact pin (54) of a second contact member (53) fixed to a fixed current conductor (6) and extending parallel to the contact pin (4), characterised in that the contact pin (4) has diametrically opposite flattened regions (9) on each of which a contact blade (51) is rigidly fixed, the free ends (52) of the flattened regions (9) contacting the second contact member (53) in the manner of a sliding switch (5).

2. Vacuum switch according to claim 1, characterised in that the contact blades (51) rest on the contact paths (54) under the force of a common tension spring (12).

3. Vacuum switch according to claim 1 or 2, characterised in that the free ends (52) of the contact blades (51) have at least one slot (11) perpendicular to the sliding direction in the region of the contact path (54).

4. Vacuum switch chamber according to claim 1 or one of the subsequent claims, characterised in that the sliding contact (5) has two blade pairs (51) disposed laterally symmetrically to the longitudinal axis (10) of the contact pin (4), each having a fixed contact member (53).

5. Vacuum switch chamber according to claim 4, characterised in that the contact blades (51) are symmetrically formed in one piece and are fixed to the contact pin (4).

6. Vacuum switch according to claim 1 or one of the subsequent claims, characterised in that the contact pin (4) is centred in a sliding guide at its free end (7).

## Revendications

1. Interrupteur à vide avec une chambre de commutation à vide (1) montée fixement qui présente un boulon de contact réglable (4), interrupteur qu'un bras de contact mobile, fixé dessus en se dégageant radialement et qui se compose de deux lames de contact (51) parallèles entre elles, relie, par frottement de glissement, à une voie de contact (54) d'une seconde pièce de contact (53), voie qui s'étend parallèlement au boulon de contact (4) et qui est fixé à un conducteur de courant (6) qui lui fait face, caractérisé en ce que le boulon de contact (4) présente des aplatissements (9) diamètralement opposés, sur chacun desquels est fixée rigidement une lame de contact (51) dont les sections libres d'extrémité (52) font contact avec la seconde pièce de contact (53) à la manière d'un interrupteur à coulisse (5).

2. Interrupteur à vide selon la revendication 1, caractérisé en ce que les lames de contact (51) s'appliquent sur les voies de contact (54) sous la force d'un ressort tendeur (12) commun.

3. Interrupteur à vide selon la revendication 1 ou 2, caractérisé en ce que les sections libres d'extrémité (52) des lames de contact (51) présentent, dans la zone de la voie de contact (54) perpendiculairement au sens de coulissement, au moins une fente (11).

4. Interrupteur à vide selon la revendication 1 ou l'une des suivantes, caractérisé en ce que le contact glissant (5) présente deux paires de lames (51) disposées sur le côté symétriquement à l'axe longitudinal (10) du boulon de contact (4) avec chacun une pièce de contact fixe (53).

5. Interrupteur à vide selon la revendication 4, caractérisé en ce que les lames de contact (51) sont montées symétriquement d'une seule pièce et sont fixées au boulon de contact (4).

6. Interrupteur à vide selon la revendication 1 ou l'une des suivantes, caractérisé en ce que le boulon de contact (4) est centré à son extrémité libre (7) dans un guide à glissement.
